# EUROPÄISCHE PATENTSCHRIFT

(11) **EP 1 112 211 B1**
(45) Veröffentlichungstag und Bekanntmachung des Hinweises auf die Patenterteilung: **07.08.2002**
(21) Anmeldenummer: 99915643.3
(22) Anmeldetag: 17.03.1999
(51) Int. Cl.: B65C 9/02

(54) **Verfahren und Vorrichtung zum Etikettieren oder Bedrucken von ineinander stapelbaren Behältern**
Method and device for labeling or printing stackable containers
Procédé et dispositif pour apposer des étiquettes ou imprimer sur des récipients empilables les uns dans les autres

(30) Priorität: 11.09.1998 DE 19841907; 19.11.1998 DE 29820673 U
(43) Veröffentlichungstag der Anmeldung: 04.07.2001
(73) Patentinhaber: Siedlaczek, Udo, 46244 Bottrop (DE)
(72) Erfinder: Siedlaczek, Udo, 46244 Bottrop (DE)
(74) Vertreter: Patentanwälte Gesthuysen, von Rohr, Weidener, Häckel
(86) Internationale Anmeldenummer: EP9901759
(87) Internationale Veröffentlichungsnummer: WO0015502

(56) Entgegenhaltungen:
- US-A- 4 052 250
- US-A- 4 148 683
- US-A- 5 024 048

## Beschreibung

Die Erfindung betrifft ein Verfahren und eine Vorrichtung zum Etikettieren oder Bedrucken von ineinander stapelbaren Behältern, insbesondere Blumentöpfen.

Aus der Praxis sind ein Verfahren und eine Vorrichtung zum Etikettieren von Blumentöpfen bekannt, wobei die Blumentöpfe einzeln einer Etikettiereinrichtung zugeführt werden. Nach dem Etikettieren werden die einzelnen Blumentöpfe gestapelt, in Kartons verpackt und verschickt. Dieses bekannte Verfahren hat den Nachteil, daß die Etikettiergeschwindigkeit vergleichsweise gering ist. Des weiteren ist aus der Praxis ein Verfahren zum Bedrucken von Blumentöpfen bekannt, das in gleicher Weise wie das Etikettierverfahren durchgeführt wird, nur daß nicht etikettiert sondern bedruckt wird. Auch bei diesem Verfahren ist die Bedruckgeschwindigkeit vergleichsweise gering.

Aus der US - A - 4 148 683 geht bereits ein Verfahren zum Etikettieren oder Bedrucken von ineinander stapelbaren Behältern nach dem Oberbegriff des Anspruchs 1 sowie eine Vorrichtung zur Durchführung dieses Verfahrens hervor. Allerdings ist das bekannte Verfahren diskontinuierlich und aufgrund seiner diskontinuierlichen Arbeitsweise relativ aufwendig. Hohe Etikettiergeschwindigkeiten können bei diesem diskontinuierlichen Verfahren nicht erreicht werden.

Aufgabe der vorliegenden Erfindung ist es, ein Verfahren und eine Vorrichtung zum Etikettieren oder Bedrucken von ineinander stapelbaren Behältern zur Verfügung zu stellen, bei denen die Behälter in einfacher Weise und mit hoher Geschwindigkeit etikettiert oder bedruckt werden können.

Die zuvor genannte Aufgabe ist erfindungsgemäß im wesentlichen durch das im Patentanspruch 1 angegebene Verfahren bzw. die im Patentanspruch 8 angegebene Vorrichtung gelöst. Der Vorteil der Erfindung liegt im Ergebnis darin, daß quasi ein endloser Stapel zu etikettierender oder bedruckender Behälter zugeführt wird, der Stapel nur zum Etikettieren oder Bedrucken kurzfristig unterbrochen und nach dem Etikettieren oder Bedrucken wieder zusammengesetzt wird. Dabei bedeutet die im wesentlichen gleiche Ausrichtung der Förderrichtung und der Stapelrichtung unmittelbar vor und unmittelbar nach dem Etikettieren, daß die Richtungen im wesentlichen koaxial oder aber im wesentlichen parallel zueinander sind. Die hohe Etikettier- oder Bedruckgeschwindigkeit beim erfindungsgemäßen Verfahren bzw. der erfindungsgemäßen Vorrichtung ergibt sich also letztlich durch das kurzfristige Entstapeln eines an sich endlosen Stapels zum Etikettieren oder Bedrucken. Bei Versuchen ist festgestellt worden, daß mit der Erfindung eine Etikettiergeschwindigkeit von bis zu acht aufgebrachten Etiketten pro Sekunde erreicht werden kann.

Im übrigen ist darauf hinzuweisen, daß die Erfindung bevorzugt im Bereich der Blumentöpfe Anwendung findet. Allerdings läßt sich die Erfindung mit dem zuvor genannten erfindungsgemäßen Prinzip des kurzfristigen Entstapelns eines an sich kontinuierlichen Stapels auch bei allen anderen Arten von stapelbaren Behältern, wie beispielsweise Sahne- oder Joghurtbechern durchführen. Die nachfolgenden Ausführungen gelten also für alle ineinander stapelbaren Behälter entsprechend.

Vorzugsweise ist weiterhin vorgesehen, daß die Magaziniereinrichtung eine langgestreckte Führung für den Stapel zu etikettierender oder bedruckender Behälter aufweist und daß die Magaziniereinrichtung ein Zuführförderband zur Übergabe der Behälter in die Führung aufweist. Grundsätzlich ist es dabei möglich, das Etikettieren oder Bedrucken der Behälter im liegenden oder schräg angeordneten Zustand der Behälter durchzuführen. Besonders vorteilhaft ist die im wesentlichen stehende Anordnung der Behälter beim Etikettieren oder Bedrucken, da in diesem Falle nach dem Etikettieren oder Bedrucken die Schwerkraft zur Zuführung des gerade etikettierten oder bedruckten Behälters in den Stapel etikettierter oder bedruckter Behälter ausgenutzt werden kann. Der gerade etikettierte oder bedruckte Behälter fällt dann nämlich von selbst in den Stapel etikettierter oder bedruckter Behälter herab und stapelt sich automatisch wieder ein. Konstruktiv ist dies dadurch gelöst, daß die Führung im Bereich der Etikettier- oder Bedruckeinrichtung eine etwa vertikale Ausrichtung hat.

Im Hinblick auf die hohe Etikettier- oder Bedruckgeschwindigkeit, die das erfindungsgemäße Verfahren und die erfindungsgemäße Vorrichtung gewährleisten, bietet es sich an, daß die Behälter der Magaziniereinrichtung im Stapelform zugeführt werden. Hierzu existieren zwei grundsätzliche Möglichkeiten, nämlich einerseits die Zuführung der Behälter derart, daß die Stapelrichtung und die Förderrichtung während der Zuführung über ein Zuführförderband gleich sind. Letztlich wird dann der Magaziniereinrichtung ein einziger, quasi endloser Stapel zugeführt, der manuell oder maschinell immer wieder nachgefüllt wird. Die andere Möglichkeit besteht darin, daß die Förderrichtung während der Zuführung über das Zuführförderband um 90° versetzt zur Stapelrichtung ist. Hierbei werden dann stets einzelne Stapel in die Magaziniereinrichtung eingeführt. Konstruktiv ist zur Realisierung der zuvor genannten Alternative der Zuführung des Stapels Behälter derart, daß die Stapelrichtung und die Förderrichtung gleich sind, vorgesehen, daß die Führung an ihrem dem Zuführförderband zugewandten Ende in Richtung auf das Zuführförderband geneigt ist. Bei der anderen alternativen Ausführungsform sind am Zuführförderband Aufnahmen zur Anordnung stehender Stapel zu etikettierender oder bedruckender Behälter vorgesehen. Die einzelnen kleineren zugeführten Stapel werden dann von dem Zuführförderband in den in der Führung der Magaziniereinrichtung befindlichen Stapel eingeworfen.

Da Blumentöpfe und andere ineinander stapelbare Behälter unterschiedliche Größen haben können, isi es von besonderem Vorteil, wenn die Entstapeleinrichtung und die Etikettier- oder Bedruckeinrichtung in x-, y- und/oder z-Richtung relativ zueinander verstellbar sind. Hierdurch kann die erfindungsgemäße Vorrichtung jeglichen Verhältnissen angepaßt werden.

Die zumindest teilweise Entstapelung der Behälter zum Etikettieren oder Bedrucken kann über verschiedene konstruktive Mittel erfolgen. Bei einer Alternative weist die Entstapeleinrichtung zwei periodisch in den Stapel eingreifende Arme auf. Während einer dieser Arme einerseits zum Halten eines zu etikettierenden oder bedruckenden Behälters und andererseits zum anschließenden Herausziehen des Behälters aus dem Stapel nach dem Etikettieren oder Bedrucken dient, dient der andere Ann ausschließlich zum Halten des Stapels in der Magaziniereinrichtung über dem zu etikettierenden oder bedruckenden Behälter. Bei einer anderen alternativen Ausgestaltung ist eine Schnecke mit einem in Richtung auf die Etikettier- oder Bedruckeinrichtung größer werdenden und in Richtung von der Etikettier- oder Bedruckeinrichtung weg kleiner werdenden Steigung des Schneckenganges vorgesehen. Diese Ausgestaltung bietet den zusätzlichen Vorteil, daß auf der der Etikettier- oder Bedruckeinrichtung gegenüberliegenden Seite vor während und nach dem Etikettieren oder Bedrucken stets eine Führung für die Behälter vorgesehen ist. Schließlich kann die Entstapeleinrichtung auch auf gegenüberliegenden Seiten vorzugsweise etwa im rechten Winkel zur Etikettier- oder Bedruckrichtung angetriebene rotierende Mittel aufweisen, die ein zumindest teilweises Entstapeln der Behälter im Bereich der Etikettier- oder Bedruckeinrichtung bewirken. Im übrigen sind natürlich auch andere grundsätzliche Möglichkeiten zur Entstapelung gegeben.

Das Bedrucken der Behälter kann in jeder bekannten Art und Weise des Bedruckens erfolgen. Vorzugsweise wird die Tinte auf dem Behälter aufgesprüht. Die Bedruckeinrichtung hat dann also keinen direkten Kontakt mit dem Behälter. Das Etikettieren kann auf verschiedene Art und Weise erfolgen. Einerseits ist es grundsätzlich möglich, die Etiketten aufzurollen. Vorzugsweise werden die Etiketten jedoch pneumatisch aufgebracht, d. h. auf den jeweiligen Behälter aufgeblasen. Auch dies ermöglicht eine hohe Etikettiergeschwindigkeit der Vorrichtung bzw. des Verfahrens. Da es vorkommen kann, daß die Etiketten nicht vollständig an den jeweiligen Behältern anhaften, ist zur Gewährleistung eines reibungslosen Verfahrens vorgesehen, daß die Etiketten nach dem Aufbringen in einem zusätzlichen Andrückschritt angedrückt werden, bevor der gerade etikettierte Behälter dem Stapel etikettierter Behälter zugeführt wird. Konstruktiv ist dies dadurch gelöst, daß unmittelbar im Anschluß an die Etikettiereinrichtung Andrückmittel zum Andrücken des auf den Behälter aufgebrachten Etiketts vorgesehen sind, wobei bei einer einfachen Ausgestaltung die Andrückmittel Bürstenfäden oder ein anderes elastisches Material aufweisen.

Insbesondere in Verbindung mit den zuvor genannten Andrückmitteln, aber grundsätzlich auch, wenn diese Andrückmittel nicht vorgesehen sind, bietet es sich an, wenn unmittelbar nach dem Etikettieren oder Bedrucken ein in den Behälter gerichteter Druckstoß erzeugt wird, um das Wiedereinstapeln bzw. die Abwärtsbewegung des gerade etikettierten oder bedruckten Behälters zu beschleunigen. Konstruktiv ist hierfür eine pneumatische Druckstoßeinrichtung zur Erzeugung von in einem Behälter unmittelbar nach dem Etikettieren oder Bedrucken gerichteten Druckstößen vorgesehen.

Um das kontinuierliche Abführen der etikettierten oder bedruckten Behälter zu gewährleisten, ist bei der Abführung vorgesehen, daß der Stapel etikettierter oder bedruckter Behälter einem Abführförderband der Abführeinrichtung zugeführt wird, wobei die Förder- und die Stapelrichtung der gestapelten Behälter auf dem Abführförderband gleich sind. Konstruktiv ist bei der Abführfördereinrichtung eine Führung im Anschluß an die Entstapeleinrichtung und das zuvor erwähnte, sich an die Führung anschließende Abführförderband vorgesehen, um den Stapel etikettierter oder bedruckter Behälter dem Abführförderband zuzuführen.

Da etikettierte oder bedruckte Behälter in der Regel zu kleineren Stapeln in Kartons verpackt vertrieben werden, ist im Rahmen des erfindungsgemäßen Verfahrens zusätzlich vorgesehen, daß der endlose Stapel etikettierter oder bedruckter Behälter auf dem Abführförderband in kleinere Stapel mit einer vorgegebenen Menge an etikettierten oder bedruckten Behältern vereinzelt, die kleineren Stapel vom Abführförderband abgeworfen werden und vorzugsweise gleich in einen bereitstehenden Karton hineinrollen. Konstruktiv ist hierzu eine Vereinzelungseinrichtung insbesondere im Bereich des Bandendes des Abführförderbandes zur. Herstellung von kleineren Stapeln mit einer vorbestimmten Menge an Behältern vorgesehen, wobei im Anschluß an die Vereinzelungsvorrichtung eine Abwurfeinrichtung vorgesehen sein kann. Diese kann einen quer zur Förderrichtung bewegbaren Schieber haben, der die einzelnen kleinen Stapel über eine entsprechende Rampe abwirft.

Das gesamte erfindungsgemäße Etikettier- oder Bedruckverfahren wird vorzugsweise von einer entsprechenden Steuereinrichtung gesteuert. Die Geschwindigkeiten des Zuführförderbandes, des Abführförderbandes, des Entstapelns, des Etikettierens oder Bedruckens und/oder das Vereinzeln und/oder des Abwerfens sind einstellbar und insbesondere derart aufeinander abgestimmt, daß sich ein kontinuierlicher Etikettier- oder Bedruckprozeß ergibt.

Das erfindungsgemäße Verfahren und die erfindungsgemäße Vorrichtung eignen sich besonders, wenn jeweils kleine Etiketten oder Druckbereiche auf die Behälter aufgebracht werden sollen. In diesem Falle reicht eine kurzfristige Entstapelung aus, um das Etikettieren oder Bedrucken vorzunehmen. Nach dem Etikettier- oder Bedruckvorgang wird der betreffende Behälter wieder eingestapelt, wobei die Förderrichtung und die Stapelrichtung unmittelbar vor und unmittelbar nach dem Etikettieren koaxial sind. Wenn größere Etiketten oder Druckbereiche auf den Behälter aufgebracht werden sollen, bietet es sich an, den betreffenden Behälter dem jeweiligen Stapel ganz zu entnehmen. In diesem Falle wird der Behälter dann einer Fördereinrichtung, die sich etwa quer zur Stapelrichtung bewegt, zugeführt. Auf der Fördereinrichtung, bei der es sich beispielsweise um einen Drehteller oder auch eine langgestreckte Führung in Form eines Förderbandes handeln kann, ist der betreffende Behälter dann frei zugänglich, so daß das betreffende Etikett oder die Bedruckung aufgebracht werden kann. Bei sehr langen Etiketten oder Druckbereichen kann der Behälter im Bereich der Fördereinrichtung um seine Mittelachse gedreht werden und zwar bis zu 360°. Die Drehung des jeweiligen Behälters kann dabei über zwei auf gegenüberliegenden Seiten angeordnete, sich relativ zueinander bewegende Führungsschiene realisiert werden, die in Kontakt mit dem Behälter stehen. Durch die Relativbewegung der Führungsschienen und dem dazwischen befindlichen Behälter erfolgt eine Drehung des Behälters. Dabei kann eine der Führungsschienen sogar als Etikettenspender oder Druckkopf ausgebildet sein, so daß während der Drehung des Behälters das Etikett oder die Bedruckung aufgebracht werden kann. Nach dem Etikettieren oder Bedrukken wird der betreffende Behälter wieder dem Stapel etikettierter oder bedruckter Behälter zugeführt, so daß letztlich ein kontinuierlicher Stapel Behälter abgeführt wird.

Weitere Merkmale ergeben sich aus der nachfolgenden Beschreibung von Ausführungsbeispielen anhand der Zeichnung und der Zeichnung selbst.

Es zeigt
- Fig. 1: eine schematische Darstellung einer erfindungsgemäßen Vorrichtung, aus der auch das erfindungsgemäße Verfahren ersichtlich ist und
- Fig. 2: eine der Fig. 1 entsprechende Ansicht einer anderen Ausführungsform einer erfindungsgemäßen Vorrichtung.

In den Figuren ist schematisch eine Vorrichtung 1 zum Etikettieren von Behältern, wie beispielsweise Blumentöpfen 2 dargestellt. Die Vorrichtung 1 weist auf eine Magaziniereinrichtung 3 zur Magazinierung und Führung eines Stapels 4a zu etikettierender Blumentöpfe 2, die vorzugsweise aus Kunststoff bestehen, eine Etikettiereinrichtung 5 zum Aufbringen von Etiketten 6, eine Entstapeleinrichtung 7 zum zumindest teilweise Entstapeln der Blumentöpfe 2 zum Etikettieren und eine Abführeinrichtung 8 zum insbesondere kontinuierlichen Abführen der gestapelten etikettieren Blumentöpfe 2. Nicht dargestellt ist, daß die erfindungsgemäße Vorrichtung auch zum Bedrucken von Blumentöpfen eingesetzt werden kann. In diesem Falle ist dann statt der Etikettiereinrichtung eine Bedruckeinrichtung vorgesehen. Die nachfolgenden Ausführungen gelten folglich auch entsprechend für eine mit einer Bedruckeinrichtung arbeitende Vorrichtung 1.

Wie sich aus den beiden Figuren ergibt, weist die Magaziniereinrichtung 3 eine langgestreckte Führung 9 als Magazin für den Stapel 4a zu etikettierender Blumentöpfe 2 auf. Die Führung 9 kann im Querschnitt gesehen rohr-oder winkelförmig ausgebildet sein. Des weiteren weist die Magaziniereinrichtung 3 ein Zuführförderband 10 zur Übergabe der auf dem Zuführförderband 10 befindlichen Blumentöpfe 2 in die Führung 9 auf.

Während bei beiden Ausführungsformen die Führung 9 im Bereich der Etikettiereinrichtung 5 eine etwa vertikale Ausrichtung hat, ist bei der in Fig. 1 dargestellten Ausführungsform vorgesehen, daß die Führung 9 an ihrem dem Zuführförderband 10 zugewandten Ende in Richtung auf das Zuführförderband 10 geneigt bzw. abgebogen ist. Im übrigen ist, wie sich aus Fig. 1 ergibt, das Zuführförderband 10 unter einem flachen Winkel zur Führung 9 hin abfallend geneigt. Kleinere Stapel 4c werden liegend auf das Zuführförderband 10 gelegt und werden dann über das Band an die Führung 9 übergeben, wo sie den Stapel 4a nachfüllen. Demgegenüber sind am Zuführförderband 10 Aufnahmen 11 zur Anordnung stehender Stapel 4c von Blumentöpfen 2 vorgesehen. Die Führung 9 erstreckt sich hierbei über ihre gesamte Länge in vertikaler Richtung und ragt über das Zuführförderband 10 hinaus. Hierbei werden die einzelnen Stapel 4c am Ende des Bandes in die Führung 9 abgeworfen und stapeln sich ebenfalls in den Stapel 4a ein.

Die Etikettiereinrichtung 5 ist mit ihrem Etikettierbereich 12 unterhalb der Führung 9 angeordnet. Die Etikettiereinrichtung 5 arbeitet pneumatisch - die jeweiligen Etiketten 6 werden also auf die Blumentöpfe 2 aufgeblasen. Dies kann mit zum Teil sehr hohen Geschwindigkeiten geschehen, nämlich mit bis zu acht Etiketten pro Sekunde.

Gegenüberliegend der Etikettiereinrichtung 5 ist die Entstapeleinrichtung 7 angeordnet. Die Entstapeleinrichtung 7 und die Etikettiereinrichtung 5 sind relativ zueinander in allen Richtungen verstellbar. Durch diese Verstellbarkeit kann der Abstand zwischen dem zu etikettierenden Blumentopf 2 und dem Etikettierbereich 12 der Etikettiereinrichtung 5 auf wenige Millimeter eingestellt werden, um hierdurch ein schnelles und einfaches Aufbringen der Etiketten zu gewährleisten. Bei der dargestellten Ausführungsform ist die Entstapeleinrichtung 7 im übrigen schwenkbar gelagert, so daß die Entstapeleinrichtung 7 von der Etikettiereinrichtung 5 weggeschwenkt werden kann, um eine schnelle und einfache Zugänglichkeit zum Etikettierbereich 12 zu gewährleisten, was bei etwaigen Störungen notwendig ist. Dabei kann mit der Entstapeleinrichtung 7 die Führung 9 verbunden sein, um eine bessere Zugänglichkeit zur Etikettiereinrichtung 5 zu gewährleisten. Dies muß aber nicht notwendigerweise der Fall sein.

Bei der dargestellten Ausführungsform weist die Entstapeleinrichtung 7 einen ersten Arm 13 und einen zweiten Arm 14 auf. Der erste Arm 13 hält den jeweils zu etikettierenden Blumentopf 2. Nach dem Etikettieren bewegt sich der erste Arm 13 etwas herab und zieht den gerade etikettierten Blumentopf 2 aus dem Stapel 4a heraus. Der zweite darüber angeordnete Ann 14 hält währenddessen den Stapel 4a fest. Hierzu kann eine liegend U-förmige Aufnahme am zweiten Arm 14 vorgesehen sein, die einen überstehenden Rand am jeweils vorletzten bzw. letzten Blumentopf 2 des Stapels 4a greift. Anschließend wird der zweite Arm 14 etwas herabbewegt. Sodann greift der erste Arm 13 wieder zu, während der zweite Arm 14 wiederum den vorletzten Blumentopf 2 des Stapels 4a greift. Andere Ausgestaltungen der Entstapeleinrichtung 7 sind möglich. Hierauf ist weiter oben bereits näher eingegangen worden.

Nach unten hin schließt sich im Anschluß an die Etikettiereinrichtung 5 bzw. die Entstapeleinrichtung 7 eine Führung 15 der Abführeinrichtung 8 an. Die Führung 15 kann in ähnlicher Weise wie die Führung 9 ausgebildet sein. Wichtig ist, daß das untere Ende der Führung 9 mit dem oberen Ende der Führung 15 ausgefluchtet ist, die Führungen 9, 15 also unmittelbar ineinander übergehen und lediglich an der Stelle unterbrochen sind, an der sich die betreffenden Eingriffsmittel der Entstapeleinrichtung 7 einerseits und der Etikettierbereich 12 der Etikettiereinrichtung 5 andererseits befinden.

Neben der Führung 15 weist die Abführeinrichtung 8 ein Abführförderband 16 auf. Die Führung 15 dient also dazu, den Stapel 4b etikettierter Blumentöpfe 2 dem Abführörderband 16 zuzuführen.

Nicht dargestellt ist, daß im Anschluß an die Etikettiereinrichtung 5 Andrückmittel zum Andrücken des auf den Blumentopf 2 aufgebrachten Etiketts 6 vorgesehen sind. Diese Andrückmittel können beispielsweise als Bürstenfäden unmittelbar unterhalb des Etikettierbereichs 12 oder am Anfang der Führung 15 vorgesehen sein. Des weiteren ist nicht dargestellt, daß eine pneumatische Druckstoßeinrichtung vorgesehen sein kann, die zur Beschleunigung der Abwärtsbewegung der gerade etikettierten Blumentöpfe 2 in den jeweils gerade etikettierten Blumentopf 2 gerichtete Druckstöße erzeugt.

Weiterhin ist eine Vereinzelungseinrichtung 17 vorgesehen, die bei der dargestellten Ausführungsform einen hin- und herbewegbaren Arm 18 aufweist. Der Arm 18 greift in den an sich endlosen Stapel 4b etikettierter Blumentöpfe 2 ein und entstapelt dabei einen kleineren Stapel 4d mit einer vorbestimmten Menge an etikettierenden oder bedruckenden Blumentöpfen 2.

Im Anschluß an die Vereinzelungseinrichtung 17 ist eine Abwurfeinrichtung 19 vorgesehen. Die Abwurfeinrichtung 19 weist ebenfalls einen Arm 20 auf, der vor und zurück bewegbar ist, um die einzelnen kleinen Stapel 4d vom Abführförderband 16 herunterzuschieben. Die kleinen Stapel 4d rollen dann über eine Rampe 21 in einen dort plazierten Karton 22.

Das erfindungsgemäße Verfahren zum Etikettieren von Blumentöpfen 2 läuft nun wie folgt ab. Von einer Bedienungsperson werden Blumentöpfe 2 stapelweise entweder in den auf dem Zuführförderband 10 liegenden Stapel 4a eingeschoben oder als separate kleine Stapel 4c auf das Zuführförderband 10 aufgelegt, so daß sich ein quasi endloser Stapel 4a von Blumentöpfen 2 in der Magaziniereinrichtung 3 bzw. der Führung 9 ergibt, oder aber die einzelnen kleineren Stapel 4c werden manuell in die jeweiligen Aufnahmen 11 des Zuführförderbandes 10 gesetzt und von dort in die als Magazin fungierende Führung 9 eingeworfen. Aufgrund der Schwerkraft drückt der Stapel 4a nach unten. Dabei verhindern die beiden Arme 13, 14 ein Durchrutschen des Stapels 4a der noch nicht etikettierten Blumentöpfe 2. Auf die Funktion der beiden Arme 13, 14 ist weiter oben bereits näher eingegangen worden. Nach dem zumindest teilweisen Entstapeln des Stapels 4a zum Etikettieren wird der gerade etikettierte Blumentopf 2 über den Arm 13 vom Stapel 4a abgezogen. Dieser Blumentopf fällt dann ggf. unterstützt durch einen Druckstoß in die Führung 15 und stapelt sich dort in den Stapel 4b etikettierter Blumentöpfe 2 wieder ein. Über die Führung 15, die nicht einmal bis auf das Band 16 reichen muß, wird der Stapel 4b auf das Abführförderband 16 gelegt und dann über die Vereinzelungseinrichtung 17 wieder in kleine, in den Karton 22 passende Stapel 4d vereinzelt. Die einzelnen kleineren Stapel 4d werden schließlich über die Abwurfeinrichtung 19 vom Abführförderband 16 in den Karton 22 abgeworfen.

## Patentansprüche

1. Verfahren zum Etikettieren oder Bedrucken von ineinander stapelbaren Behältern, insbesondere Blumentöpfen (2), wobei die Behälter einer Magaziniereinrichtung (3) zugeführt werden, so daß sich in der Magaziniereinrichtung (3) ein Stapel (4a) zu etikettierender oder zu bedruckender Behälter befindet, wobei der Stapel (4a) zum Etikettieren oder Bedrucken der einzelnen Behälter zumindest teilweise entstapelt und der an der zumindest teilweise entstapelten Stelle befindliche Behälter etikettiert oder bedruckt wird, wobei der etikettierte oder bedruckte Behälter nach dem Etikettieren oder Bedrucken einem Stapel (4b) etikettierter oder bedruckter Behälter zugeführt wird, wobei die Förderrichtung (F) und die Stapelrichtung (S) der Behälter unmittelbar vor und unmittelbar nach dem Etikettieren oder Bedrucken im wesentlichen gleich sind, **dadurch gekennzeichnet, daß** der Stapel (4b) etikettierter oder bedruckter Behälter nach dem Etikettieren oder Bedrucken kontinuierlich und mit gleicher Förder- und Stapelrichtung (F, S), ohne dabei in entgegengesetzter Richtung bewegt zu werden, über eine Abführeinrichtung (8) abgeführt wird und daß während des kontinuierlichen Abführens des Stapels (4b) etikettierter oder bedruckter Behälter der Etikettier- oder Bedruckprozeß kontinuierlich durchgeführt wird.

2. Verfahren nach Anspruch 1, **dadurch gekennzeichnet, daß** die Behälter der Magaziniereinrichtung (3) in Stapelform zugeführt werden und daß die Stapelrichtung (S) in der Magaziniereinrichtung (3) und die Förderrichtung (F) während der Zuführung über ein Zuführförderband entweder etwa gleich oder um etwa 90° versetzt zueinander sind.

3. Verfahren nach Anspruch 1 oder 2, **dadurch gekennzeichnet, daß** der zu etikettierende oder bedruckende Behälter während des Etikettier- oder Bedruckvorgangs stehend angeordnet ist und nach dem Etikettieren oder Bedrucken zumindest auch aufgrund seiner Schwerkraft in den Stapel (4b) bereits etikettierter bzw. bedruckter Behälter fällt und daß, vorzugsweise, unmittelbar nach dem Etikettieren oder Bedrucken ein in den Behälter gerichteter Druckstoß erzeugt wird, um das Wiedereinstapeln des gerade etikettierten oder bedruckten Behälters (2) zu beschleunigen.

4. Verfahren nach einem der vorhergehenden Ansprüche, **dadurch gekennzeichnet, daß** die Etiketten (6) nach dem Aufbringen an den Behälter angedrückt werden, bevor der gerade etikettierte Behälter dem Stapel (4b) etikettierter Behälter zugeführt wird.

5. Verfahren nach einem der vorhergehenden Ansprüche, **dadurch gekennzeichnet, daß** der Stapel (4b) etikettierter oder bedruckter Behälter einem Abführförderband (16) der Abführeinrichtung (8) zugeführt wird, daß die Förderrichtung (F) und die Stapelrichtung (S) der gestapelten Behälter beim Abführen auf dem Abführförderband (16) gleich sind, daß, vorzugsweise, der Stapel (4b) etikettierter oder bedruckter Behälter auf dem Abführförderband (16) in kleinere Stapel (4b) mit einer vorgegebenen Menge an etikettierten oder bedruckten Behältern vereinzelt wird und daß, vorzugsweise, die kleineren Stapel (4d) vom Abführförderband (16) abgeworfen werden.

6. Verfahren nach einem der vorhergehenden Ansprüche, **dadurch gekennzeichnet, daß** die Geschwindigkeiten des Zuführförderbandes (10), des Abführförderbandes (16), des zumindest teilweise Entstapelns, des Etikettierens oder Bedruckens und/oder des Vereinzelns und/oder des Abwerfens einstellbar sind und/oder derart aufeinander abgestimmt sind, daß sich ein kontinuierlicher Etikettier- oder Bedruckprozeß ergibt.

7. Verfahren nach einem der vorhergehenden Ansprüche, **dadurch gekennzeichnet, daß** der zu etikettierende oder bedruckende Behälter dem Stapel (4a) entnommen, einer sich vorzugsweise quer zur Stapelrichtung (S) bewegenden Fördereinrichtung zugeführt und dabei etikettiert oder bedruckt wird und anschließend dem Stapel (4b) etikettierter oder bedruckter Behälter zugeführt wird und daß, vorzugsweise, der Behälter zum Etikettieren oder Bedrucken bis zu 360° gedreht wird.

8. Vorrichtung (1) zum Etikettieren oder Redrucken von Behältern, insbesondere Blumentöpfen (2), zur Durchführung des Verfahrens, nach einem der Ansprüche 1 bis 7, mit einer Magaziniereinrichtung (3) zur Magazinierung und Führung eines Stapels (4a) zu etikettierender oder bedruckender Behälter, einer Etikettier oder Bedruckeinrichtung (5) zum Aufbringen von Etiketten (6) oder Druckkennzeichnungen, einer Entstapeleinrichtung (7) zum zumindest teilweisen Entstapeln der Behälter und einer Abführeinrichtung (8) zum kontinuierlichen Abführen der gestapelten etikettierten oder bedruckten Behälter.

9. Vorrichtung nach Anspruch 8, **dadurch gekennzeichnet, daß** die Magaziniereinrichtung (3) eine langgestreckte Führung (9) für den Stapel (4a) zu etikettierender oder bedruckender Behälter aufweist, die vorzugsweise in Bereich der der Etikettiereinrichtung (5) eine etwa vertikale Ausrichtung hat, daß vorzugsweise, die Magaziniereinrichtung (3) ein Zuführförderband (10) zur Übergabe der Behälter in die Führung (9) aufweist und daß, vorzugsweise, entweder die Führung (9) an ihrem dem Zuführförderband (10) zugewandten Ende in Richtung auf das Zuführförderband (10) geneigt ist oder am Zuführförderband (10) Aufnahmen (11) zur Anordnung stehender Stapel (4c) zu etikettierender oder bedruckender Behälter vorgesehen sind.

10. Vorrichtung nach einem der vorhergehenden Vorrichtungsansprüche, **dadurch gekennzeichnet, daß** die Entstapeleinrichtung (7) gegenüberliegend der Etikettier- oder Bedruckeinrichtung (5) mit geringem Abstand angeordnet ist, daß, vorzugsweise, die Etikettier- oder Bedruckeinrichtung (5) und die Entstapeleinrichtung (7) in x-, y- und/oder z-Richtung relativ zueinander verstellbar sind, daß, vorzugsweise, eine pneumatische Druckstoßeinrichtung zur Erzeugung von in einen Behälter unmittelbar nach dem Etikettieren oder Bedrucken gerichteten Druckstößen vorgesehen ist, daß, vorzugsweise, unmittelbar im Anschluß an die Etikettiereinrichtung (5) Andrückmittel zum Andrücken des auf den Behälter aufgebrachten Etiketts (6) vorgesehen sind und daß, vorzugsweise, die Andrückmittel Bürstenfäden aufweisen.

11. Vorrichtung nach einem der vorhergehenden Vorrichtungsansprüche, **dadurch gekennzeichnet, daß** die Entstapeleinrichtung (7) wenigstens zwei periodisch in den Stapel (4a) eingreifende Arme (13, 14) aufweist, die einerseits zum Halten des Stapels (4a) zum Etikettieren oder Bedrucken und andererseits zum Herausziehen des etikettierten oder bedruckten Behälters aus dem Stapel (4a) vorgesehen sind, oder daß die Entstapeleinrichtung (7) eine Schnecke mit einem in Richtung auf den Etikettier- oder Bedruckbereich (12) der Etikettier- oder Bedruckeinrichtung (5) größer werdenden und in Richtung von dem Etikettier- oder Bedruckbereich (12) weg kleiner werdenden Steigung des Schneckenganges aufweist, oder daß die Entstapeleinrichtung (7) auf gegenüberliegenden Seiten angetriebene rotierende Mittel aufweist, die ein zumindest teilweises Entstapeln der Behälter im Bereich der Etikettier oder Bedruckeinrichtung (5) bewirken.

12. Vorrichtung nach einem der vorhergehenden Vorrichtungsansprüche, **dadurch gekennzeichnet, daß** die Abführeinrichtung (8) eine Führung (15) im Anschluß an die Entstapeleinrichtung (7) und ein sich an die Führung (15) anschließendes Abführförderband (16) aufweist, um den Stapel (4b) etikettierter oder bedruckter Behälter dem Abführförderband (16) zuzuführen und daß, vorzugsweise, die einander zugewandten Enden der beiden Führungen (9, 15) miteinander ausgefluchtet sind.

13. Vorrichtung nach einem der vorhergehenden Vorrichtungsansprüche, **dadurch gekennzeichnet, daß** eine Vereinzelungseinrichtung (17) zur Herstellung von kleineren Stapeln (4d) mit vorbestimmten Mengen an Behältern vorgesehen ist und daß, vorzugsweise, im Anschluß an die Vereinzelungseinrichtung (17) eine Abwurfeinrichtung (19) vorgesehen ist.

14. Vorrichtung nach einem der vorhergehenden Vorrichtungsansprüche, **dadurch gekennzeichnet, daß** eine Einrichtung zur Steuerung und/oder Überwachung der Geschwindigkeit des Zuführförderbandes (10) und/oder des Abführförderbandes (16) vorgesehen ist, die mit der Etikettier- oder Bedruckeinrichtung (5) und/oder der Entstapeleinrichtung (7) gekoppelt ist.

## Claims

1. Process for labeling or printing stackable containers, in particular flower pots (2), wherein the containers are supplied to a magazining means (3) so that in the magazining means (3) there is a stack (4b) of containers to be labeled or printed, wherein the stack (4b) for labeling or printing the individual containers is at least partially unstacked and wherein the container located at the at least partially unstacked site is printed or labeled, wherein the labeled or printed container is supplied to a stack (4b) of labeled or printed containers after labeling or printing, wherein the conveyer direction (F) and the stacking direction (S) of the containers is essentially identical immediately before and immediately after labeling or printing, **characterized in that** the stack (4b) of labeled or printed containers is continuously removed via a removal means (8) without being moved in the opposite direction and that during the continuous removal of the stack (4b), labeled or printed containers of the labeling or printing process are continuously fed through.

2. Process according to claim 1, **characterized in that** the containers are supplied to the magazining means (3) in stacked form and that the stacking direction (S) in the magazining means (3) and the conveyor direction (F) during feed via a feed conveyor belt are either the same or offset by roughly 90 degrees to one another.

3. Process according to claim 1 or 2, **characterized in that** the container to be labeled or printed during the labeling or printing process is arranged vertically and after labeling or printing, the already-labeled or printed containers fall into the stack (4b) at least under their own weight and that preferably immediately after labeling or printing, a pressure blast directed into the container is produced in order to accelerate the restacking of the just-labeled or printed container.

4. Process according to any one of the previous claims, **characterized in that** the labels (6) after application are pressed onto the container before the just-labeled container is supplied to the stack (4b) of labeled containers.

5. Process according to any one of the previous claims, **characterized in that** the stack (4b) of labeled or printed containers is supplied to a discharge conveyor belt (16) of the removal means (8), that preferably the conveyor direction (F) and the stacking direction (S) of the stacked containers are the same upon removal on the discharge conveyor belt (16), that preferably the stack (4b) of labeled or printed containers on the discharge conveyor belt (16) is separated into smaller stacks (4b) with a stipulated amount of the labeled or printed containers and that preferably the smaller stacks (4d) are tipped off the discharge conveyor belt (16).

6. Process according to any one of the previous claims, **characterized in that** the speeds of the feed conveyor belt (10), the discharge conveyor belt (16), at least partial unstacking, labeling or printing and/or separation and/or tipping are adjustable and/or are matched to one another especially such that the labeling or printing process is continuous.

7. Process according to any one of the previous claims, **characterized in that** the container to be labeled or printed is taken from the stack (4a), supplied to a conveyor means which moves preferably transversely to the stacking direction (S) and is labeled or printed and then supplied to the stack (4b) of labeled or printed containers and that preferably the container is turned up to 360° for labeling or printing.

8. Device (1) for labeling or printing containers, especially flower pots (2), for executing the process according to claims 1 to 7, with a magazining means (3) for magazining and guidance of a stack (4a) of containers which are to be labeled or printed, a labeling or printing means (5) for applying labels (6) or printing, an unstacking means (7) for at least partial unstacking of the containers and a removal means (8) for continuously removing the stacked, labeled or printed containers.

9. Device according to claim 8, **characterized in that** the magazining means (3) has an elongated guide (9) for the stack (4a) of containers to be labeled or printed, which preferably has a roughly vertical alignment in the area of the labeling means (5), that preferably the magazining means (3) has a feed conveyor belt (10) for transfer of the containers to the guide (9) and that preferably either the guide (9) on its end facing the feed conveyor belt (10) is tilted in the direction to the feed conveyor belt (10) or on the feed conveyor belt (10) there are receivers (11) for arranging vertical stacks (4c) of the containers to be labeled or printed.

10. Device according to any one of the preceding device claims, **characterized in that** the unstacking means (7) is located opposite the labeling and printing means (5) with a short interval, that preferably the labeling or printing means (5) and the unstacking means (7) are adjustable relative to one another in the x, y and/or z direction, that preferably there is a pneumatic pressure blast means for producing pressure blasts which are directed into the container immediately after labeling or printing, that preferably directly adjacent to the labeling means (5) there are pressing means for pressing the label (6) which has been applied to the container and that preferably the pressing means have brush filaments.

11. Device according to any one of the preceding device claims, **characterized in that** the unstacking means (7) has at least two arms (13, 14) which periodically fit into the stack (4a) and which on the one hand are designed for holding the stack (4a) for labeling or printing and on the other hand for pulling the labeled or printed container out of the stack (4a), or that the unstacking means (7) has a worm with a pitch of the spiral which becomes smaller in the direction away from the labeling or printing area (12) and which becomes larger in the direction to the labeling or printing area (12) of the labeling or printing means (5) or that the unstacking means (7) has rotating means which are driven on opposite sides and which effect at least partial unstacking of the containers in the area of the labeling or printing means (5).

12. Device according to any one of the preceding device claims, **characterized in that** the removal means (8) has a guide (15) following the unstacking means (7) and a discharge conveyor belt (16) which follows the guide (15) in order to feed the stack (4b) of labeled or printed containers to the discharge conveyor belt (16) and that preferably the ends of the two guides (9, 15) facing one another are aligned with one another.

13. Device according to any one of the preceding device claims, **characterized in that** there is a separation means (17) for producing smaller stacks (4d) with predetermined amounts of containers and that preferably following the separation means (17), there is a tipping means (19).

14. Device according to any one of the preceding device claims, **characterized in that** there is a means for controlling and/or monitoring the speed of the feed conveyor belt (10) and/or of the discharge conveyor belt (16) which is coupled to the labeling or printing means (5) and/or the unstacking means (7).

## Revendications

1. Procédé pour étiqueter ou imprimer des récipients empilables les uns dans les autres, en particulier des pots de fleurs (2), les récipients étant amenés à un dispositif de mise en magasin (3), de sorte qu'une pile (4a) de récipients à étiqueter ou à imprimer se trouve dans le dispositif de mise en magasin (3), la pile pour l'étiquetage ou l'impression des différents récipients étant au moins partiellement dépilé et le récipient se trouvant à l'endroit au moins partiellement dépilé étant étiqueté ou imprimé, le récipient étiqueté ou imprimé étant amené après l'étiquetage ou l'impression à une pile (4b) de récipients étiquetés ou imprimés, le dispositif de transport (F) et le sens d'empilage (S) des récipients étant essentiellement identiques juste avant et juste après l'étiquetage ou l'impression, **caractérisé en ce que** la pile (4b) de récipients étiquetés ou imprimés est évacuée au moyen d'un dispositif d'évacuation (8) après l'étiquetage ou l'impression de façon continue et avec le même sens de transport et d'empilement (F, S) sans être déplacée dans le sens contraire à cette occasion, et **en ce que** le processus d'étiquetage ou d'impression est effectué de façon continue pendant l'évacuation continue de la pile (4b) de récipients étiquetés ou imprimés.

2. Procédé selon la revendication 1, **caractérisé en ce que** les récipients sont amenés au dispositif de mise en magasin (3) sous la forme de pile et **en ce que** le sens d'empilement (S) dans le dispositif de mise en magasin (3) et le sens de transport (F) pendant l'amenée au moyen d'une bande de transport d'amenée sont soit à peu près identiques soit décalés d'environ 90°.

3. Procédé selon la revendication 1 ou 2, **caractérisé en ce que** le récipient à étiqueter ou à imprimer est disposé verticalement pendant l'opération d'étiquetage ou d'impression et tombe après l'étiquetage ou l'impression dans la pile (4b) de récipient déjà étiquetés ou imprimés au moins également en raison de sa force de gravité et **en ce qu'**un coup de bélier dirigé dans le récipient est généré de préférence juste après l'étiquetage ou l'impression, afin d'accélérer le réempilement du récipient (2) qui vient d'être étiqueté ou imprimé.

4. Procédé selon l'une quelconque des revendication précédentes, **caractérisé en ce que** les étiquettes (6) sont imprimées après l'application sur le récipient avant que le récipient qui vient d'être étiqueté soit amené à la pile (4b) de récipients étiquetés.

5. Procédé selon l'une quelconque des revendications précédentes, **caractérisé en ce que** la pile (4b) de récipients à étiqueter ou à imprimer est amenée à une bande transporteuse d'évacuation (16) du système d'évacuation (8), **en ce que** le système de transport (F) et le sens d'empilement (S) des récipients empilés sont identiques lors de l'évacuation sur la bande de transport d'évacuation (16), **en ce que** de préférence la pile de récipients étiquetés ou imprimés est séparée sur la bande de transport d'évacuation (16) en piles (4b) plus petites avec une quantité prédéfinie de récipients étiquetés ou imprimés et **en ce que** de préférence les piles plus petites (4b) sont éjectées de la bande de transport d'évacuation (16).

6. Procédé selon l'une quelconque des revendications précédentes, **caractérisé en ce que** les vitesses de la bande de transport d'amenée (10), de la bande de transport d'évacuation (16), du dépilage au moins partiel, de l'étiquetage ou de l'impression et/ou de la séparation et/ou de l'éjection sont réglables et/ou sont synchronisées les unes par rapport aux autres, de telle façon qu'on obtienne un processus continu d'étiquetage ou d'impression.

7. Procédé selon l'une quelconque des revendications précédentes, **caractérisé en ce que** le récipient à étiqueter ou à imprimer est enlevé de la pile (4a), est amené à un sens de transport disposé de préférence transversalement au sens d'empilement (S) et est alors étiqueté ou imprimé et est amené ensuite à la pile (4b) de récipients étiquetés ou imprimés et **en ce que** le récipient pour l'étiquetage ou l'impression est de préférence tourné jusqu'à 360°.

8. Dispositif (1) pour l'étiquetage ou l'impression de récipients, en particulier de pots de fleurs (2), pour l'application du procédé selon l'une quelconque des revendications 1 à 7, avec un dispositif de mise en magasin (3) pour la mise en magasin et le guidage d'une pile (4a) de récipients à étiqueter ou à imprimer, un dispositif d'étiquetage ou d'impression (5) pour l'application d'étiquettes (6) ou de marquages d'impression, un système de dépilage (7) pour le dépilage au moins partiel des récipients et un système d'évacuation (8) pour l'évacuation continue des récipients empilés étiquetés ou imprimés.

9. Dispositif selon la revendication 8, **caractérisé en ce que** le dispositif de mise en magasin (3) présente un guide (9) étiré en longueur pour la pile (4a) de récipients à étiqueter ou à imprimer, qui a une orientation à peu près verticale de préférence dans la zone de l'appareil d'étiquetage (5), **en ce que** le dispositif de mise en magasin (3) présente de préférence une bande transporteuse d'amenée (10) pour le transfert des récipients au guide (9) et **en ce que**, de préférence, soit le guide (9) est incliné sur son extrémité tournée vers la bande transporteuse d'amenée (10) en direction de cette bande (10) soit des logements (11) sont prévus sur la bande transporteuse d'amenée (10) pour l'agencement de piles verticales (4c) de récipients à étiqueter ou à imprimer.

10. Dispositif selon l'une quelconque des revendications précédentes du dispositif, **caractérisé en ce que** le système de dépilage (7) est disposé à une faible distance en face du dispositif d'étiquetage ou d'impression (5), **en ce que** le dispositif d'étiquetage ou d'impression (5) et le dispositif de dépilage (7) sont de préférence réglables l'un par rapport à l'autre dans les directions x, y et/ou z et **en ce que** un dispositif pneumatique de coup de bélier est prévu de préférence pour générer des coups de bélier dirigés dans un récipient juste après l'étiquetage ou l'impression, **en ce que** les moyens d'appui pour l'appui sur l'étiquette (6) appliquée sur le récipient sont prévus juste à la suite de l'appareil d'étiquetage (5) et **en ce que** les moyens d'appui présentent de préférence des files de brosse.

11. Dispositif selon l'une quelconque des revendications précédentes, **caractérisé en ce que** le dispositif de dépilage (7) présente au moins deux bras (13, 14) s'engageant de façon périodique dans la pile (4a), qui sont prévus d'une part pour maintenir la pile pour l'étiquetage ou l'impression et d'autre part pour sortir le récipient étiqueté ou imprimé de la pile (4a) ou **en ce que** le système de dépilage (7) présente une vis sans fin avec une inclinaison du pas de vis qui grandit en direction de la zone d'étiquetage ou d'impression (12) de l'appareil d'étiquetage ou d'impression (5) et se réduit en s'éloignant de la zone d'étiquetage ou d'impression (12), ou **en ce que** l'appareil de dépilage (7) présente sur des côtés opposés des moyens rotatifs entraînés, qui entraînent un dépilage au moins partiel des récipients dans la zone de l'appareil d'étiquetage ou d'impression (5).

12. Dispositif selon l'une quelconque des revendications précédentes du dispositif, **caractérisé en ce que** l'appareil d'évacuation (8) présente un guide (15) à la suite du dispositif de dépilage (7) et une bande transporteuse d'évacuation (16) faisant suite au guide (15), afin d'amener la pile (4b) de récipients étiquetés ou imprimés à la bande transporteuse d'évacuation (7) et **en ce que** les extrémités tournées les unes vers les autres des deux guides (9, 15) sont de préférence alignées entre elles.

13. Dispositif selon l'une quelconque des revendications précédentes, **caractérisé en ce qu'**un système de séparation (17) est prévu pour la fabrication de piles plus petites (4d) avec des quantités prédéfinies de récipients et **en ce qu'**un système d'éjection (19) est prévu de préférence à la suite du système de séparation (17).

14. Dispositif selon l'une quelconque des revendications précédentes du dispositif, **caractérisé en ce qu'**il est prévu un appareil pour la commande et/ou le contrôle de la vitesse de la bande transporteuse d'amenée (10) et/ou de la bande transporteuse d'évacuation (16), qui est couplé avec l'appareil d'étiquetage ou d'impression (5) et/ou l'appareil de dépilage (7).
